# FASCICULE DE BREVET EUROPEEN

(11) **EP 2 221 559 B1**
(45) Date de publication et mention de la délivrance du brevet: **10.08.2016**
(21) Numéro de dépôt: 09153255.6
(22) Date de dépôt: 19.02.2009
(51) Int. Cl.: F25B 1/10, F25B 31/00

(54) **Installation thermodynamique à lubrification améliorée**
Thermodynamische Anlage mit verbesserter Schmierung
Thermodynamic installation with improved lubrication.

(43) Date de publication de la demande: 25.08.2010
(73) Titulaire: Systemair AC S.A.S, 27570 Tillières-sur-Avre (FR)
(72) Inventeur: Borras, Mario, 27130 Les Barils (FR)
(74) Mandataire: Novagraaf Technologies

(56) Documents cités:
- EP-A- 0 961 091
- WO-A-2008/111712
- DE-A1-102005 019 795
- FR-A- 2 889 733
- JP-A- 2001 147 047
- US-A- 3 621 670

## Description

La présente invention concerne une installation thermodynamique pour réfrigérant, et son procédé de fonctionnement.

De FR-A-2889733 on connaît une telle installation présentant les caractéristiques du préambule de la revendication 1, comprenant des premier et deuxième compresseurs, un circuit à plusieurs voies de circulation d'un fluide frigorigène, des réceptacles à lubrifiant pour recevoir un fluide de lubrification des dits compresseurs et des moyens de sélection permettant un fonctionnement de l'installation suivant certaines au moins des trois configurations ci-après, et de préférence ces trois configurations possibles :
- avec le fluide frigorigène passant par le premier compresseur sans passer par le deuxième compresseur,
- avec le fluide frigorigène passant par le deuxième compresseur sans passer par le premier compresseur,
- avec les deux compresseurs fonctionnant en série, le deuxième compresseur étant alors disposé en aval du premier compresseur suivant le sens de circulation du fluide frigorigène.

Pendant le fonctionnement d'un tel système thermodynamique bi étagé, du lubrifiant (tel de l'huile de lubrification) pour les compresseurs est souvent entraîné par le fluide frigorigène.

On veut éviter que ceci perturbe le fonctionnement de l'installation.

Un but de l'invention est d'éviter cela. Ce but est obtenu avec une installation ayant les caractéristiques de la revendication 1 et un procédé selon la revendication 8.

Il est ainsi proposé que, dans une situation de fonctionnement de l'installation telle qu'il existe une différence de pression entre les réceptacles à lubrifiant des dits premier et deuxième compresseurs, on fait circuler du lubrifiant entre les (réceptacles des) compresseurs, a priori hors du dit circuit de circulation du fluide frigorigène.

Pour assurer cette circulation « sous pression » du lubrifiant, de façon techniquement performante et fiable, lesdits moyens de circulation sélective comprennent :
- un conduit dédié reliant entre eux les réceptacles à lubrifiant des premier et deuxième compresseurs,
- et un moyen vanne interposé en un endroit de ce conduit pour sélectivement ouvrir et fermer la circulation du lubrifiant entre les compresseurs.

Un problème corolaire se pose aussi concernant la manière d'assurer le type de moyen vanne à utiliser pour que l'équilibrage de lubrifiant puisse être réalisé efficacement et simplement au moins dans les deuxième et troisième configurations précitées.

Pour cela, on propose d'utiliser un moyen à soupape adapté :
- dans un état fermé, à établir une étanchéité de fermeture qui s'oppose à la circulation du lubrifiant entre les compresseurs d'autant plus fortement que la pression du lubrifiant du deuxième compresseur est élevée par rapport à celle dans le premier compresseur, et,
- à s'ouvrir sur commande et à demeurer ouvert indépendamment de la différence de pressions du lubrifiant établie entre les compresseurs.

Grâce à la solution de l'invention, on évitera que, si pendant le fonctionnement de l'installation du lubrifiant est entraîné par le fluide frigorigène, ceci provoque une migration inappropriée de ce lubrifiant d'un des compresseurs vers l'autre avec usure, voire destruction, des systèmes mécaniques de compression.

En outre, avec les caractéristiques essentielles de l'installation, de type Pompe à Chaleur (PAC), par ailleurs retenu, on assurera des émissions limitées de CO₂ associées aux chauffages tant individuels que collectifs, ceci dans le cadre d'une solution technique économe en énergie et d'un coût bien contrôlé.

A noter également que l'architecture du système permettra de préférence d'utiliser une simple vanne à 4 voies (favorablement avec un clapet anti-retour) pour passer du cycle de fonctionnement bi-étagé au cycle mono-étagé, en fonction des besoins de chauffage du bâtiment dans une telle application.

D'autres caractéristiques de l'invention apparaitront encore de la description qui suit, faite en référence aux dessins annexés et où les exemples de réalisation n'ont pas de caractère limitatif, mais uniquement illustratif. Sur ces dessins :
- les figures 1, 2, 3 sont des schémas représentant un mode de réalisation du système de pompe à chaleur selon la présente invention en fonctionnement selon respectivement un cycle bi-étagé, un cycle mono-étagé avec le compresseur BP (basse pression) seul, et un cycle mono-étagé avec le compresseur HP (haute pression) seul ;
- la figure 4 est un diagramme de MOLLIER représentant le fonctionnement du système selon le cycle bi-étagé,
- la figure 5 montre le régulateur de l'installation et son environnement ;
- les figures 6, 7, 8 montrent les fonctionnements des figures 1-3 avec la vanne quatre voies remplacée par plusieurs électrovannes,
- et la figure 9 est un schéma de liaison d'équilibrage dédiée entre les réservoirs à lubrifiant des compresseurs BP et HP.

Sur les figures 1-3 et 6-8 le gras indique une circulation du fluide frigorigène dans la conduite noircie.

Les réalisations des figures 1, 2 et 3 se réfèrent ainsi à des solutions de fonctionnement bi-étagé et mono-étagé d'une installation 100 de pompe à chaleur en fonction de la température extérieure. Dans cet exemple privilégié, il s'agit d'une installation pouvant fonctionner suivant les trois configurations précitées.

Lorsque la température extérieure (Text) est basse, typiquement de l'ordre de - 20°C à 0°C, il est nécessaire de faire fonctionner la pompe à chaleur en mode bi-étagé pour obtenir la puissance nécessaire de chauffage au condenseur 10 et un coefficient de performance élevé.

La figure 1 montre un tel fonctionnement bi-étagé. Le compresseur basse pression (BP) 1 aspire le fluide frigorigène qui s'est évaporé dans l'évaporateur 9 récupérant ainsi la chaleur généralement de l'air extérieur.

La source froide peut être éventuellement le sol ou l'eau. Il est toutefois préférable d'utiliser l'air extérieur.

Le compresseur 1 comprime le fluide frigorigène, par exemple un mélange de HFC comme le R-407C, à la moyenne pression du système qui est fixée par le compresseur haute pression (HP) 2. Cette pression intermédiaire est fixée par le rapport des volumes balayés des compresseurs 1 et 2.

La vanne à quatre voies 3 met alors en rapport son entrée 31 avec sa sortie 34, comme figure 2. On aura compris que cette vanne est montée pour faire fonctionner l'installation suivant l'une desdites trois configurations possibles, en étant disposées entre les deux compresseurs 1, 2 quand ils fonctionnent en série. La tubulure de refoulement basse pression 5 est de cette façon en liaison directe avec la tubulure d'aspiration 6 du compresseur 2. Le clapet anti-retour 4 empêche le fluide frigorigène haute pression sortant du compresseur 2 par la tuyauterie 21 de repasser à la basse pression du système par les tubulures 8 et 7.

Dans le condenseur 10, l'eau du circuit de chauffage de l'habitat ici à chauffer est réchauffée par le fluide frigorigène qui y cède de la chaleur. L'eau entre dans le condenseur 10 après refroidissement dans le système de chauffage (radiateurs, convecteurs...) par la tuyauterie 19 et sort, à une température supérieure typiquement de 4 à 5°C, par la tuyauterie 20. Le piquage 17 sur la tuyauterie haute pression 18 de sortie du condenseur permet de prélever un certain débit d3 de fluide qui est évaporé dans l'échangeur de sous-refroidissement 11, après détente par le détendeur 12, ceci afin de sous-refroidir le débit d2. Le débit d2 est égal à d1 - d3. Le débit d1 est alors le débit total comprimé par le compresseur 2 et condensé dans le condenseur 10. Le débit d3 est beaucoup plus faible que d2. Le rapport des débits (exprimés en m3) est fixé par la relation suivante : d3 (h13 - h17) = d2 (h17 - h25) dans laquelle h13, h17 et h25 sont les enthalpies respectives du fluide frigorigène au point 13 situé sur le circuit de dérivation 26, à la sortie de l'échangeur 11, au point 17 situé sur la quatrième tubulure 18, à l'endroit du départ du circuit de dérivation 26, avant l'entrée dans l'échangeur 11, au point 25 situé sur la quatrième tubulure 18 à la sortie de l'échangeur 11.

Le point 25 est le point de sortie du débit d2 de l'échangeur de sous-refroidissement 11. Les enthalpies aux points respectifs 13, 17 et 25 sont représentées à la figure 4 sur un diagramme dit de Mollier, pression - enthalpie, où est représenté le cycle bi-étagé correspondant au fonctionnement présenté la figure 1.

Le piquage 16 de la tuyauterie 26 sur la tubulure 6 permet au compresseur haute pression 2 d'aspirer aussi le débit d3 évaporé dans l'échangeur de sous-refroidissement 11.

Le débit d2 est alors amené par la tuyauterie 14 à l'évaporateur 9, le fluide frigorigène étant détendu dans le détendeur 15.

Lorsque les conditions climatiques sont plus clémentes, typiquement pour une température extérieure supérieure à 0°C, il est alors beaucoup plus efficace de faire fonctionner la pompe à chaleur en mode mono-étagé.

La vanne à quatre voies 3, selon sa position, permet alors soit au premier compresseur 1 de fonctionner seul, soit au deuxième compresseur 2 de fonctionner seul. Le fonctionnement de l'un ou l'autre des compresseurs dépend de la puissance calorifique nécessaire, puisque le premier compresseur 1 est d'un volume balayé supérieur au compresseur HP 2 et donc d'une puissance supérieure, compte tenu de leur dimensionnement pour le fonctionnement bi-étagé.

La figure 2 présente le fonctionnement avec le premier compresseur 1 en fonctionnement et le deuxième compresseur 2 à l'arrêt. Dans ce cas, l'entrée 31 de la vanne à quatre voies 3 est en liaison avec la sortie 32, mettant alors en liaison directement la canalisation de refoulement 5 du premier compresseur 1 avec la canalisation 8 qui bipasse le deuxième compresseur 2 et rejoint la canalisation 21 avant l'entrée au condenseur 10 via le piquage 22.

D'autre part, dans ce cas, il n'y a pas de prélèvement de débit pour le sous-refroidissement puisque le deuxième compresseur 2 est à l'arrêt. Le débit total d1 passe à travers l'échangeur 11 sans qu'il y ait de sous-refroidissement.

La figure 3 montre le fonctionnement du deuxième compresseur 2 seul, le premier compresseur 1 étant à l'arrêt. Le deuxième compresseur 2 aspire le fluide frigorigène qui s'est évaporé dans l'évaporateur 9 via la tuyauterie 7 et le piquage 23 de la tuyauterie 24 de sortie de l'évaporateur 9. La vanne à quatre voies 3 met alors en communication cette tuyauterie 7 avec la tuyauterie d'aspiration 6 du deuxième compresseur 2 via la deuxième entrée 33 et la première sortie 34 de cette vanne à quatre voies 3. Le reste de la circulation du fluide frigorigène se fait à l'identique. Là encore l'échangeur de sous-refroidissement 11 n'est pas en fonctionnement. Il est donc traversé par le débit total d1.

La vanne à quatre voies 3 est commandée électriquement, pour déplacer un piston intérieur, mettant ainsi en communication la première entrée 31 soit avec la première sortie 34, soit avec la deuxième sortie 32. Dans ce dernier cas, la vanne à quatre voies 3 met en communication la deuxième entrée 33 avec la première sortie 34. Cette seule vanne à quatre voies 3 associée favorablement au clapet anti-retour 4 permet alors de développer une régulation simple en fonction de la température extérieure de l'environnement.

Le régulateur 40 de l'installation qui contrôle sa configuration reçoit par la voie d'entrée 41 un signal électrique correspondant à la valeur analogique de la température extérieure mesurée par exemple par une sonde, schématisée en 46 figure 5. Lorsque cette température extérieure est inférieure à une température seuil T1, par exemple 0°C, la vanne quatre voies 3 est dans la position 1 du tableau A ci-dessous correspondant au fonctionnement présenté figure 1 où la tubulure 5 est en communication avec la tubulure 6, via la première entrée 31 et la première sortie 34 de la vanne à quatre voies. Le régulateur 40 envoie alors un signal électrique par la voie 42 pour mettre la vanne à quatre voies 3 en position 1. Le régulateur a aussi mis en fonctionnement les compresseurs 1 et 2 via les voies 44 et 45 du régulateur 40. D'autre part, la puissance calorifique de la pompe à chaleur est fixée par deux seuils, bas et haut, de la température d'entrée d'eau au condenseur. Cette température Teau est mesurée sur la tuyauterie 19 par une sonde, schématisée en 47, et sa valeur est reçue de manière analogique par le régulateur 40, via la voie 43. Lorsque la température Teau mesurée sur la tuyauterie 19 est supérieure au seuil haut de régulation, ce qui indique la satisfaction des besoins de chauffage, l'un au moins des compresseurs 1 et 2 arrêté. Lorsque la température de l'eau, toujours mesurée par la sonde 47 sur la tuyauterie 19, devient inférieure au seuil d'enclenchement, alors le régulateur 40 met en fonctionnement soit les compresseurs 1 et 2 ensemble en fonctionnement bi-étagé, soit l'un des compresseurs 1, 2, ceci en fonction de la température extérieure, comme indiqué ci-après dans le tableau A.

Lorsque la température extérieure Text est supérieure à la température seuil T1 mais inférieure à la température seuil T2, égale par exemple à 5°C, alors le régulateur 40 envoie, via la voie 42, la consigne position 2 à la vanne à quatre voies 3, telle que définie dans le tableau ci-dessous. Le régulateur 40 commande parallèlement le fonctionnement du premier compresseur 1 seul, comme présenté figure 2. La première entrée 31 est alors mise en communication avec la deuxième sortie 32.

Lorsque la température extérieure Text est supérieure au seuil T2, le régulateur 40 envoie, via la voie 42, la consigne de la même position 2 à la vanne à quatre voies 3, tel que cela est à nouveau défini dans le tableau ci-dessous. Parallèlement, le régulateur 40 commande le fonctionnement du deuxième compresseur 2 seul, comme représenté figure 3. La deuxième entrée 33 est donc mise en communication avec la première sortie 34.

Figures 2 et 3, la vanne quatre voies 3 est dans sa position 2 inchangée. C'est le compresseur, 1 ou 2, en fonctionnement qui fait circuler le fluide frigorigène comme indiqué à la figure 2 ou 3 correspondante.

Enfin lorsque la température extérieure Text est supérieure à la température seuil de non chauffage, T3, le système est arrêté.

**Tableau A**

| Text | Text < T1 | T1 <Text< T2 | T2 < Text | T3 <Text |
|---|---|---|---|---|
| Compresseur 1 | Marche | Marche | Arrêt | Arrêt |
| Compresseur 2 | Marche | Arrêt | Marche | Arrêt |
| Position vanne quatre voies | 1 | 2 | 2 | -- |

Avec l'installation ci-avant, on va donc pouvoir :
- dans la configuration où la sortie du premier compresseur 1 est reliée à l'entrée du second compresseur 2, faire fonctionner ce deuxième compresseur aval HP en série avec le premier compresseur, en même temps donc que ce dernier, selon un cycle bi-étagé,
- et dans l'une ou l'autre des autres configurations, faire fonctionner le premier compresseur seul ou le second compresseur seul (compresseurs en parallèle), en cycle mono-étagé,
- ceci en passant d'une configuration à l'autre en utilisant la vanne à quatre voies 3 et le clapet anti-retour 4, en fonction des besoins de chauffage.

Le second détendeur 12 pourra, de façon classique, être un tube capillaire. Dans ce cas, il faut prévoir sur le circuit de dérivation 26 une électrovanne, schématisée en 27 aux figures 1 à 3, pour fermer le circuit 26, notamment dans le mode de fonctionnement schématisé à la figure 3.

Le tube capillaire pourrait être remplacé par un autre type de détendeur.

En outre, bien que permettant une solution économique, ainsi que performante et simple en termes de régulation, la vanne à quatre voies 3 pourrait être remplacée par des moyens équivalents remplissant les mêmes fonctions (moyens de sélection).

Ainsi peut-on prévoir d'utiliser la solution à trois (électro)vannes 50, 51, 52, tel qu'illustré figures 6, 7, 8 (installation 101).

La première vanne 50 est montée, en amont du piquage 16, entre les tubulures 5 et 6 connectées ensemble.

La seconde vanne 51 est montée sur le deuxième bipasse 8 alors branché entre le piquage 54 situé en amont de l'entrée première vanne 50 et le piquage 22.

La troisième vanne 52 est montée sur premier bipasse 7 alors branché entre le piquage 23 situé en amont de l'entrée du compresseur BP 1 et le piquage 53 branché entre le piquage 16 et l'entrée du compresseur HP 2.

La figure 6 montre la configuration bi-étagée, avec donc les deux compresseurs en série. Les vannes 51, 52 sont fermées, celle 50 est ouverte.

La figure 7 montre la configuration mono-étage avec le compresseur HP 2 en fonctionnement, tandis que l'autre 1 est arrêté. Les vannes 50, 51 sont fermées, celle 52 est ouverte.

La figure 8 montre l'autre configuration mono-étage avec le compresseur BP 1 en fonctionnement, l'autre 2 étant arrêté. Les vannes 50, 52 sont fermées, celle 51 est ouverte.

On va maintenant revenir sur un point important de l'invention et de l'installation ici présentées, quelle que soit la version considérée (figures 1-3 ou figures 6-8).

Sur ces figures, on constate en effet indifféremment que sont prévus en 55, 57, 59 des moyens de circulation sélective permettant une circulation de lubrifiant entre les compresseurs BP/HP 1, 2, dans une situation de fonctionnement de l'installation telle qu'il existe une différence de pression entre les réceptacles 100, 200 à lubrifiant (voir figure 9) de ces premier et deuxième compresseurs.

Comme on le voit clairement sur les figures mentionnées ci-dessus, les moyens de circulation sélective comprennent un conduit dédié 56 à deux tubulures 57, 59 reliant entre eux les réceptacles à lubrifiant des compresseurs, et un moyen vanne 55 interposé en un endroit de ce conduit pour sélectivement ouvrir et fermer la circulation du lubrifiant entre les compresseurs. Figure 9, sur chacun des deux compresseurs, la tubulure concernée est branchée sur le carter à la hauteur du niveau d'huile (utilisée ici comme fluide de lubrification), donc en liaison avec les réceptacles à lubrifiant 100, 200.

Le moyen vanne 55 que l'on conseille d'utiliser est du type électrovanne deux voies qui, lorsqu'il est sous commande direct (« directly actuated »), fonctionne de telle sorte que le champ magnétique du solénoïde force alors un mouvement du plongeur et provoque ainsi l'ouverture du moyen à soupape 550 qu'il renferme, ceci sans que soit requis aucune différence de pression. Ainsi, ce moyen à soupape privilégié sera adapté à s'ouvrir sur commande (directe) et à demeurer ouvert indépendamment de la différence de pressions du lubrifiant établie entre les compresseurs 1, 2.

Par contre, dans un état fermé, il établira de préférence une étanchéité de fermeture s'opposant à la circulation du lubrifiant entre les compresseurs d'autant plus fortement que la pression (P2) du lubrifiant du deuxième compresseur 2 sera élevée par rapport à celle (P1) dans le premier compresseur.

Ceci imposera un sens de montage du moyen vanne 55, comme montré plus distinctement figure 9 où la flèche 551, dirigée du compresseur HP 2 vers le compresseur BP 1, indique donc cette étanchéité de fermeture d'autant plus forte de la soupape 550 que P2 sera plus élevée par rapport à P1.

Un moyen soupape deux voies à solénoïde de chez « ALCO CONTROLS » type 110RB, sans différentiel de pression, conviendra.

Typiquement, le fonctionnement de l'installation en liaison avec l'équilibrage de pressions recherché pourra être le suivant, dans les hypothèses de fonctionnement correspondant aux figures 1 et 3 (on adaptera aisément l'information aux cas des figures 6, 7 correspondantes) :

### Equilibrage du compresseur BP 1 vers le compresseur HP 2:

Le démarrage de l'installation s'effectue ici à partir du compresseur 2 (C2) avec la vanne quatre voies 3 en configuration mono étage (figure 3). La pression à l'aspiration du C2 (pression du carter de C2) est égale à la pression d'aspiration du compresseur 1 (C1) moins la perte de charge de la vanne 3. A l'ouverture (sous commande directe) de l'électrovanne 55, il va donc y avoir le passage de C1 vers C2 de l'éventuel excès d'huile présent dans le réceptacle à lubrifiant 100 de C1. La gestion du temps d'ouverture de la vanne 55 et la fréquence de cette opération sont définis par le régulateur 40.

Ceci permet d'éviter l'accumulation d'huile dans le compresseur C1 et de toujours maintenir un niveau d'huile optimum pour le bon fonctionnement des compresseurs.

### Equilibrage du compresseur HP 2 vers le compresseur BP 1:

Juste à l'arrêt, après un fonctionnement en cycle bi étagé (figure 1), la pression accumulée dans le carter du compresseur C2 est plus élevée que dans le C1. Une ouverture de l'électrovanne 55 à ce moment permettra le transfert d'huile du C2 vers le C1, s'il y a eu de l'accumulation dans C2.

Comme ci-dessus, le régulateur 40 interviendra pour que l'on conserve une quantité d'huile correcte dans chaque compresseur pour un fonctionnement fiabilisé.

On doit comprendre que l'action de la vanne 3 pourrait être remplacée par celle des vannes 50 ou 52, pour la perte de charge, et celle des trois vannes 50, 51, 52 pour la circulation du fluide frigorigène.

Ainsi, pour au moins participer à ce qu'existe la différence de pression prévue pour la circulation du lubrifiant et l'équilibrage recherché, les, ou certains des, moyens de sélection précités 3; 50, 51, 52 :
- seront donc situés, sur le circuit du fluide frigorigène:
   * en amont du deuxième compresseur (2, C2), dans la configuration où le fluide frigorigène passe par lui sans passer par le premier compresseur (1, C1),
   * et entre lesdits premier et deuxième compresseurs, lorsqu'ils fonctionnent en série,
- et seront adaptés, dans ces circonstances, à créer une perte de charge favorable.

En outre, en utilisant les moyens de circulation sélective précités (55, 56, 57, 59), il va être ainsi possible:
- d'effectuer une circulation d'équilibrage du fluide de lubrification entre les réceptacles à lubrifiant (du premier 100 vers le second 200) dans le cas d'un démarrage de l'installation s'effectuant en faisant donc passer le fluide frigorigène par le deuxième compresseur (C2, 2) sans le faire passer par le premier compresseur, cette circulation n'étant par contre pas réalisée pas dans le cas inverse,
- et/ou, à l'arrêt de l'installation, alors que les deux compresseurs (1, C1;C2, 2) ont fonctionné ensemble en série, d'ouvrir la vanne 55 ou équivalent de sorte à permettre ladite circulation d'équilibrage qui va alors pouvoir s'opérer du réceptacle à lubrifiant 200 vers l'autre, 100.

### Fréquence de l'équilibrage:

Cette fréquence sera fonction des modes de fonctionnement en double étage de la machine ; plusieurs possibilités :
- Arrêt/Démarrage définis par le régulateur 40 de la PAC (point de consigne atteint),
- Arrêt/Démarrage liés au cycle de dégivrage (du givre se forme sur l'échangeur à air 11 de la PAC lorsque ce dernier est en mode évaporateur, l'humidité présente dans l'air à basse température vient obstruer le passage d'air dans l'échangeur. Périodiquement, il faut éliminer ce givre, avec apport de chaleur. Ce mode de fonctionnement est appelé le dégivrage) ;
- Arrêt forcé avec équilibrage si le temps de fonctionnement en continu de l'installation est supérieur à 1h (voire 2h si elle n'est pas trop sollicitée).

Ainsi, on évitera que, pendant le fonctionnement du système thermodynamique en bi-étagé (figure 1 ou 6), puis ultérieurement, de l'huile de lubrification des compresseurs, entraînée par le réfrigérant, ne provoque une migration excessive du lubrifiant d'un des compresseurs vers l'autre avec usure et destruction des systèmes mécaniques de compression.

En complément du système ci-dessus d'équilibrage actif du niveau de lubrifiant de chaque compresseur, on conseille même d'utiliser des séparateurs passifs de lubrifiant 62, 64 sur chaque refoulement compresseur, 5, 21, avec réinjection à l'aspiration du compresseur concerné. Ainsi, sur toutes les figures, sauf 4, 5, voit-on, en sortie de chacun des premier et deuxième compresseurs 1, 2, un moyen 62, 64 séparateur passif entre le lubrifiant entraîné et le fluide frigorigène comprimé, pour récupérer du lubrifiant et le réinjecter en entrée (aspiration) du compresseur concerné, respectivement 240, 210, à travers un conduit de réinjection, respectivement 66, 68.

Il est sous-entendu que la présente invention n'est pas limitée aux modes de réalisation décrits et représentés, et qu'on peut leur apporter des modifications sans sortir du domaine de l'invention, dès lors qu'on demeure dans la limite de ce qui est revendiqué.

La durée de l'équilibrage pourra être de quelques secondes.

## Revendications

1. Installation thermodynamique comprenant un premier compresseur (1,C1), un deuxième compresseur (2,C2), un circuit à plusieurs voies de circulation d'un fluide frigorigène qui les relie, des réceptacles à lubrifiant (100,200) prévus pour recevoir un fluide de lubrification desdits compresseurs, des moyens de sélection (3;50,51,52) permettant un fonctionnement de l'installation suivant certaines au moins des trois configurations ci-après :
- a) avec le fluide frigorigène passant par le premier compresseur sans passer par le deuxième compresseur,
- b) avec le fluide frigorigène passant par le deuxième compresseur sans passer par le premier compresseur,
- c) avec les deux compresseurs fonctionnant en série, le deuxième compresseur étant alors disposé en aval du premier compresseur suivant le sens de circulation du fluide frigorigène,
les, ou certains desdits moyens de sélection, qui sont adaptés à créer une perte de charge, étant situés sur le circuit du fluide frigorigène:
* en amont du deuxième compresseur, dans la configuration où le fluide frigorigène passe par lui sans passer par le premier compresseur,
* et entre lesdits premier et deuxième compresseurs, lorsqu'ils fonctionnent en série,
**caractérisée en ce qu'**elle comprend des moyens (40,55,56, 57,59) de circulation sélective du lubrifiant comprenant un conduit reliant lesdits réceptacles et où est interposé un moyen vanne (55), géré par un régulateur (40), pour sélectivement ouvrir et fermer la circulation du lubrifiant entre les compresseurs et pour permettre une circulation du lubrifiant du réceptacle (100) du premier compresseur vers celui (200) du deuxième dans une situation où, l'installation fonctionnant suivant la configuration b), la perte de charge desdits moyens de sélection (3;50,51,52) crée une différence de pression entre lesdits réceptacles à lubrifiant.

2. Installation selon la revendication 1, **caractérisée en ce que** le moyen vanne comprend un moyen à soupape (550) adapté :
- dans un état fermé, à établir une étanchéité de fermeture qui s'oppose à la circulation du lubrifiant d'autant plus fortement que la pression du lubrifiant dans le deuxième compresseur est élevée par rapport à celle dans le premier compresseur, et,
- à s'ouvrir sur commande et à demeurer ouvert indépendamment de la différence de pressions du lubrifiant établie entre les compresseurs.

3. Installation selon l'une des revendications précédentes, **caractérisée en ce que** le moyen vanne (55,550) est à deux voies et à solénoïde sans différentiel de pression.

4. Installation selon l'une des revendications précédentes, **caractérisée en ce que** les moyens de sélection (3;50,51,52) comprennent une vanne à quatre voies (3) montée pour faire fonctionner l'installation suivant l'une desdites trois configurations possibles, en étant disposées entre les deux compresseurs (1, 2) quand ils fonctionnent en série.

5. Installation selon l'une des revendications précédentes, **caractérisée en ce qu'**en sortie de chacun des premier et deuxième compresseurs (1, 2) elle comprend un séparateur passif (62, 64) entre le lubrifiant entraîné et le fluide frigorigène comprimé, pour récupérer du lubrifiant et le réinjecter en entrée du compresseur concerné, à travers un conduit de réinjection de lubrifiant.

6. Installation selon l'une des revendications précédentes, **caractérisé en ce que** :
- ledit circuit à plusieurs voies de circulation du fluide frigorigène comprend une première tubulure (5) de sortie du premier compresseur (1), une deuxième tubulure (6) d'entrée du deuxième compresseur (2), une troisième tubulure (21) de sortie du deuxième compresseur (2) s'étendant jusqu'à l'entrée d'un condenseur (10), une quatrième tubulure (18, 14) reliant la sortie du condenseur (10) à l'entrée d'un détendeur (12, 15) disposé en amont de l'évaporateur (9), une cinquième tubulure (24) reliant la sortie d'un évaporateur (9) à l'entrée du premier compresseur (1), un premier bipasse (7) du premier compresseur (1) s'étendant de l'entrée du premier compresseur (1) en direction de la deuxième tubulure (6), un deuxième bipasse (8) du deuxième compresseur (2) s'étendant de la troisième tubulure (21), en direction de la première tubulure (5) et muni d'un clapet anti-retour (4),
- et les moyens de sélection (3 ; 50, 51, 52) sont adaptés à relieur :
* dans la configuration où les deux compresseurs (1, 2) fonctionnent en série, la première tubulure (5) à la deuxième tubulure (6), et le premier bipasse (7) au clapet anti-retour (4) du second bipasse (8), et,
* dans la configuration où le fluide frigorigène passe par le premier compresseur (1) sans passer par le deuxième compresseur (2), la première tubulure (5) à la troisième tubulure (21) et le premier bipasse (7) à la deuxième tubulure (6).

7. Installation selon les revendications 4 et 6, **caractérisé en ce que** la vanne à quatre voies (3) présente une première entrée (31) reliée à la première tubulure (5), une première sortie (34) reliée à la deuxième tubulure (6), une deuxième entrée (33) reliée au premier bipasse (7), une deuxième sortie (32) reliée au clapet anti-retour (4) du deuxième bipasse (8), et un moyen mobile (35) adapté à relier, dans une première configuration, la première entrée (31) à la première sortie (34) et la deuxième entrée (33) à la deuxième sortie (32), et, dans une deuxième configuration, la première entrée (31) à la deuxième sortie (32) et la deuxième entrée (33) à la première sortie (34).

8. Procédé pour favoriser la circulation de lubrifiant entre des premier et deuxième compresseurs (C1,1,C2,2) d'une installation thermodynamique comprenant un circuit à plusieurs voies de circulation d'un fluide frigorigène, des réceptacles à lubrifiant (100, 200) pour recevoir un fluide de lubrification des dits compresseurs et des moyens de sélection (3;50,51,52) permettant un fonctionnement de l'installation suivant les configurations ci-après :
- a) avec le fluide frigorigène passant par le premier compresseur sans passer par le deuxième compresseur,
- b) avec le fluide frigorigène passant par le deuxième compresseur sans passer par le premier compresseur,
- c) avec les deux compresseurs fonctionnant en série, le deuxième compresseur étant alors disposé en aval du premier compresseur suivant le sens de circulation du fluide frigorigène,
dans lequel procédé, on crée une perte de charge sur le circuit du fluide frigorigène par l'intermédiaire des, ou de certains desdits moyens de sélection,
**caractérisé en ce qu'**on utilise ladite perte de charge pour créer une différence de pression entre les réceptacles à lubrifiant (100, 200) et ainsi effectuer, hors dudit circuit du fluide frigorigène (conduit dédié 56), une circulation d'équilibrage du fluide de lubrification entre lesdits réceptacles, ceci uniquement de celui (100) du premier compresseur vers celui (200) du deuxième dans le cas d'un démarrage de l'installation où le fluide frigorigène passe par le deuxième compresseur (C2,2) sans passer par le premier compresseur (C1,1).

9. Procédé selon la revendication 8, **caractérisé en ce qu'**on effectue ladite circulation d'équilibrage du fluide de lubrification également à l'arrêt de l'installation, alors que les deux compresseurs (1,C1;C2,2) ont fonctionné ensemble en série, en ouvrant lesdits moyens de circulation sélective (55,56,57,59) disposés entre les réceptacles (100,200) de sorte que cette circulation s'opère du réceptacle à lubrifiant (200) du deuxième compresseur vers celui du premier compresseur (C1,1).

## Patentansprüche

1. Thermodynamische Anlage, umfassend einen ersten Kompressor (1, C1), einen zweiten Kompressor (2, C2), einen Kreislauf mit mehreren Zirkulationswegen eines Kühlfluids, der sie verbindet, Schmierstoffbehälter (100, 200), die vorgesehen sind, um ein Schmierfluid der Kompressoren aufzunehmen, Selektionsmittel (3; 50, 51, 52), die einen Betrieb der Anlage gemäß bestimmten mindestens der drei folgenden Konfigurationen ermöglichen:
- a) mit dem Kühlfluid, das durch den ersten Kompressor verläuft, ohne durch den zweiten Kompressor zu verlaufen,
- b) mit dem Kühlfluid, das durch den zweiten Kompressor verläuft, ohne durch den ersten Kompressor zu verlaufen,
- c) mit den zwei Kompressoren, die in Reihe geschaltet funktionieren, wobei der zweite Kompressor dann nachgelagert vom ersten Kompressor gemäß der Zirkulationsrichtung des Kühlfluids angebracht ist, wobei die oder bestimmte der Selektionsmittel, die ausgelegt sind, um einen Druckverlust zu erzeugen, auf dem Kreislauf des Kühlfluids wie folgt angebracht sind:
-- vorgelagert vom zweiten Kompressor in der Konfiguration, in der das Kühlfluid durch ihn verläuft, ohne durch den zweiten Kompressor zu verlaufen,
-- und zwischen dem ersten und dem zweiten Kompressor, wenn sie in Reihe geschaltet funktionieren, **dadurch gekennzeichnet, dass** sie Mittel (40, 55, 56, 57, 59) zur selektiven Zirkulation des Schmierstoffs umfasst, umfassend eine Leitung, die die Behälter verbindet und/oder ein Schiebermittel (55), das durch einen Regler gesteuert (40) wird, um selektiv die Zirkulation des Schmierstoffs zwischen den Kompressoren zu öffnen und zu schließen und um eine Zirkulation des Schmierstoffs des Behälters (100) des ersten Kompressors hin zu demjenigen (200) des zweiten in einer Situation zu ermöglichen, in der, wobei die Anlage gemäß der Konfiguration b) funktioniert, der Druckverlust der Selektionsmittel (3; 50; 51, 52) eine Druckdifferenz zwischen den Schmierstoffbehältern erzeugt.

2. Anlage nach Anspruch 1, **dadurch gekennzeichnet, dass** das Schiebermittel ein Ventilmittel (550) umfasst, das ausgelegt ist, um:
- in einem geschlossenen Zustand eine Schließdichtigkeit zu schaffen, die der Zirkulation des Schmiermittels umso stärker entgegensteht, als der Druck des Schmiermittels im zweiten Kompressor mit Bezug auf denjenigen im ersten Kompressor erhöht ist; und
- sich auf Befehl zu öffnen und offen zu bleiben, unabhängig von der Druckdifferenz des Schmierstoffs, der zwischen den Kompressoren festgesetzt ist.

3. Anlage nach einem der vorhergehenden Ansprüche, **dadurch gekennzeichnet, dass** das Schiebermittel (55, 550) ein Zweiwege-Magnetschieber ohne Druckausgleich ist.

4. Anlage nach einem der vorhergehenden Ansprüche, **dadurch gekennzeichnet, dass** die Selektionsmittel (3; 50, 51, 52) einen Vierwegeschieber (3) umfassen, der montiert ist, um die Anlage gemäß einer der drei möglichen Konfigurationen funktionieren zu lassen, indem er zwischen den zwei Kompressoren (1, 2) angeordnet ist, wenn sie in Reihe geschaltet funktionieren.

5. Anlage nach einem der vorhergehenden Ansprüche, **dadurch gekennzeichnet, dass** sie am Ausgang jedes des ersten und des zweiten Kompressors (1, 2) eine passive Trennvorrichtung (62, 64) zwischen dem angetriebenen Schmierstoff und dem komprimierten Kältefluid umfasst, um den Schmierstoff wiederzugewinnen und ihn am Eingang des betreffenden Kompressors über eine Leitung zur Wiedereinspritzung von Schmierstoff wieder einzuspritzen.

6. Anlage nach einem der vorhergehenden Ansprüche, **dadurch gekennzeichnet, dass**
- der Kreislauf mit mehreren Zirkulationswegen des Kühlfluids einen ersten Rohransatz (5) am Ausgang des ersten Kompressors (1), einen zweiten Rohransatz (6) am Eingang des zweiten Kompressors (2), einen dritten Rohransatz (21) am Ausgang des zweiten Kompressors (2) umfasst, der sich bis zum Eingang eines Kondensators (10) erstreckt, einen vierten Rohransatz (18, 14), der den Ausgang des Kondensators (10) mit dem Eingang eines Druckminderers (12, 15) verbindet, der vorgelagert vom Verdampfer (9) angeordnet ist, einen fünften Rohransatz (24), der den Ausgang eines Verdampfers (9) mit dem Eingang des ersten Kompressors (1) verbindet, einen ersten Bypass (7) des ersten Kompressors (1), der sich vom Eingang des ersten Kompressors (1) in Richtung des zweiten Rohransatzes (6) erstreckt, einen zweiten Bypass (8) des zweiten Kompressors (2), der sich vom dritten Rohransatz (21) in Richtung des ersten Rohransatzes (5) erstreckt, und mit einem Rückschlagventil (4) ausgestattet ist,
- und die Selektionsmittel (3; 50, 51, 52) ausgelegt sind um Folgendes zu verbinden:
-- in der Konfiguration, in der die zwei Kompressoren (1, 2) in Reihe geschaltet arbeiten, den ersten Rohransatz (5) mit dem zweiten Rohransatz (6) und den ersten Bypass (7) mit dem Rückschlagventil (4) des zweiten Bypasses (8), und,
-- in der Konfiguration, in der das Kühlfluid durch den ersten Kompressor (1) verläuft, ohne durch den zweiten Kompressor (2) zu verlaufen, den ersten Rohransatz (5) mit dem dritten Rohransatz (21) und den ersten Bypass (7) mit dem zweiten Rohransatz (6).

7. Anlage nach den Ansprüchen 4 und 6, **dadurch gekennzeichnet, dass** der Vierwegeschieber (3) einen ersten Eingang (31) aufweist, der mit dem ersten Rohransatz (5) verbunden ist, einem ersten Ausgang (34), der mit dem zweiten Rohransatz (6) verbunden ist, einen zweiten Eingang (33), der mit dem ersten Bypass (7) verbunden ist, einen zweiten Ausgang (32), der mit dem Rückschlagventil (4) des zweiten Bypasses (8) verbunden ist, und ein bewegliches Mittel (35), das ausgelegt ist, um, in einer ersten Konfiguration, den ersten Eingang (31) mit dem ersten Ausgang (34) und den zweiten Eingang (33) mit dem zweiten Ausgang (32), und, in einer zweiten Konfiguration, den ersten Eingang (31) mit dem zweiten Ausgang (32) und den zweiten Eingang (33) mit dem ersten Ausgang (34) zu verbinden.

8. Verfahren, um die Zirkulation von Schmierstoff zwischen dem ersten und dem zweiten Kompressor (C1, 1, C2, 2) einer thermodynamischen Anlage zu fördern, umfassend einen Kreislauf aus mehreren Zirkulationswegen eines Kühlfluids, Schmierstoffbehälter (100, 200), um ein Schmierfluid der Kompressoren aufzunehmen, und Selektionsmittel (3; 50, 51, 52), die einen Betrieb der Anlage gemäß den folgenden Konfigurationen ermöglichen:
- a) mit dem Kühlfluid, das durch den ersten Kompressor verläuft, ohne durch den zweiten Kompressor zu verlaufen,
- b) mit dem Kühlfluid, das durch den zweiten Kompressor verläuft, ohne durch den ersten Kompressor zu verlaufen,
- c) mit den zwei Kompressoren, die in Reihe geschaltet funktionieren, wobei der zweite Kompressor dann nachgelagert vom ersten Kompressor gemäß der Zirkulationsrichtung des Kühlfluids angebracht ist, wobei in dem Verfahren ein Druckverlust auf dem Kreislauf des Kühlfluids mit Hilfe der oder von bestimmten der Selektionsmittel erzeugt wird,
**dadurch gekennzeichnet, dass** der Druckverlust verwendet wird, um eine Druckdifferenz zwischen den Schmierstoffbehältern (100, 200) zu erzeugen und so, außerhalb des Kreislaufs des Kühlfluids (dedizierte Leitung 56), eine Ausgleichszirkulation des Schmierfluids zwischen den Behältern zu bewirken, dies ausschließlich von demjenigen (100) des ersten Kompressors hin zu demjenigen (200) des zweiten im Fall eines Starts der Anlage, bei der das Kühlfluid durch den zweiten Kompressor (C2, 2) verläuft, ohne durch den ersten Kompressor (C1, 1) zu verlaufen.

9. Verfahren nach Anspruch 8, **dadurch gekennzeichnet, dass** die Ausgleichszirkulation des Schmierfluids auch beim Stopp der Anlage durchgeführt wird, nachdem die zwei Kompressoren (1, C1; C2, 2) zusammen in Reihe geschaltet funktionierten, indem die selektiven Zirkulationsmittel (55, 56, 57, 59) geöffnet werden, die zwischen den Behältern (100, 200) angeordnet sind, so dass diese Zirkulation vom Schmierstoffbehälter (200) des zweiten Kompressors hin zu demjenigen des ersten Kompressors (C1, 1) durchgeführt wird.

## Claims

1. Thermodynamic installation comprising a first compressor (1, C1), a second compressor (2, C2), a circuit with several circulation channels for a refrigerant fluid that connects them, lubricant containers (100, 200) provided to receive a lubricant from said compressors, means for selecting (3; 50, 51, 52) that allow for an operation of the installation according to some at least of the three configurations hereinafter:
- a) with the refrigerant fluid passing through the first compressor without passing through the second compressor,
- b) with the refrigerant fluid passing through the second compressor without passing through the first compressor,
- c) with the two compressors operating in series, the second compressor then being arranged downstream of the first compressor according to the direction of circulation of the refrigerant fluid,
the, or some of said means for selecting, which are able to create a loss of load, being located on the circuit of the refrigerant fluid:
- upstream of the second compressor, in the configuration wherein the refrigerant fluid passes through it without passing through the first compressor,
- and between said first and second compressors, when they are operating in series,
**characterised in that** it comprises means (40, 55, 56, 57, 59) for the selective circulation of the lubricant comprising a duct that connects said containers and wherein is interposed a valve means (55), managed by a regulator (40), in order to selectively open and close the circulation of the lubricant between the compressors and in order to allow for a circulation of the lubricant from the container (100) of the first compressor to that (200) of the second in a situation wherein, with the installation operating according to the configuration b), the loss of load of said means for selecting (3; 50, 51, 52) creates a pressure difference between said lubricant containers.

2. Installation according to claim 1, **characterised in that** the valve means comprises a pressure relief valve (550) adapted to:
- in a closed state, establish a closing seal which opposes the circulation of the lubricant all the more so that the pressure of the lubricant in the second compressor is high with respect to that in the first compressor, and,
- open as controlled and remain open independently of the difference in pressure of the lubricant established between the compressors.

3. Installation according to one of the preceding claims, **characterised in that** the valve means (55, 550) has two channels and a solenoid without pressure differential.

4. Installation according to one of the preceding claims, **characterised in that** the means for selecting (3; 50, 51, 52) comprise a four-way valve (3) mounted in order to operate the installation according to one of said three possible configurations, by being arranged between the two compressors (1, 2) when they are operating in series.

5. Installation according to one of the preceding claims, **characterised in that** at the outlet of each one of the first and second compressors (1, 2) it comprises a passive separator (62, 64) between the driven lubricant and the compressed refrigerant fluid, in order to recover the lubricant and reinject it into the inlet of the compressor concerned, through a duct for reinjecting lubricant.

6. Installation according to one of the preceding claims, **characterised in that**:
- said circuit with several circulation channels of the refrigerant fluid comprises a first outlet hose (5) of the first compressor (1), a second inlet hose (6) of the second compressor (2), a third outlet hose (21) of the second compressor (2) extending to the inlet of a condenser (10), a fourth hose (18, 14) connecting the outlet of the condenser (10) to the inlet of a pressure reducer (12, 15) arranged upstream of the evaporator (9), a fifth hose 24) connecting the outlet of an evaporator (9) to the inlet of the first compressor (1), a first by-pass (7) of the first compressor (1) extending from the inlet of the first compressor (1) in the direction of the second hose (6), a second by-pass (8) of the second compressor (2) extending from the third hose (21), in the direction of the first hose (5) and provided with a non-return valve (4),
- and the means for selecting (3; 50, 51, 52) are adapted to connect:
- in the configuration wherein the two compressors (1, 2) operate in series, the first hose (5) to the second hose (6), and the first by-pass (7) to the non-return valve (4) of the second by-pass, (8), and,
- in the configuration wherein the refrigerant fluid passes through the first compressor (1) without passing through the second compressor (2), with the first hose (5) to the third hose (21) and the first by-pass (7) to the second hose (6).

7. Installation according to claims 4 and 6, **characterised in that** the four-way valve (3) has a first inlet (31) connected to the first hose (5), a first outlet (34) connected to the second hose (6), a second inlet (33) connected to the first by-pass (7), a second outlet (32) connected to the non-return valve (4) of the second by-pass (8), and a mobile means (35) adapted to connect, in a first configuration, the first inlet (31) to the first outlet (34) and the second inlet (33) to the second outlet (32), and, in a second configuration, the first inlet (31) to the second outlet (32) and the second inlet (33) to the first outlet (34).

8. Method for favouring the circulation of lubricant between first and second compressors (C1, 1, C2, 2) of a thermodynamic installation comprising a circuit with several circulation channels for a refrigerant fluid, with lubricant containers (100, 200) for receiving a lubricant from said compressors and means for selecting (3; 50, 51, 52) allowing for an operation of the installation according to the configurations hereinafter:
- a) with the refrigerant fluid passing through the first compressor without passing through the second compressor,
- b) with the refrigerant fluid passing through the second compressor without passing through the first compressor,
- c) with the two compressors operating in series, the second compressor being then arranged downstream of the first compressor according to the direction of circulation of the refrigerant fluid,
in which method, a loss of load is created on the circuit of the refrigerant fluid by the intermediary of the, or of certain of said means for selecting,
**characterised in that** said loss of load is used to create a difference in pressure between the lubricant containers (100, 200) and as such carry out, outside of said circuit of the refrigerant fluid (dedicated duct 56), a balancing circuit of the lubricant between said container, and this solely from the one (100) of the first compressor to the one (200) of the second in the case of a start-up of the installation wherein the refrigerant fluid passes through the second compressor (C2, 2) without passing through the first compressor (C1, 1).

9. Method according to claim 8, **characterised in that** said circulation for balancing the lubricant is also carried out when the installation is stopped, while the two compressors (1, C1; C2, 2) operated together in series, by opening said means for selective circulation (55, 56, 57, 59) arranged between the containers (100, 200) in such a way that this circulation takes place from the lubricant container (200) of the second compressor to that of the first compressor (C1, 1).
